# EUROPÄISCHE PATENTSCHRIFT

(11) **EP 1 000 871 B1**
(45) Veröffentlichungstag und Bekanntmachung des Hinweises auf die Patenterteilung: **02.10.2002**
(21) Anmeldenummer: 99121963.5
(22) Anmeldetag: 09.11.1999
(51) Int. Cl.: B65D 51/16

(54) **Ent- und Begasungsventil**
Venting valve
Event

(30) Priorität: 12.11.1998 DE 29820270 U
(43) Veröffentlichungstag der Anmeldung: 17.05.2000
(73) Patentinhaber: Dr. Ing. W. Frohn GmbH & Co. KG, 81545 München (DE)
(72) Erfinder: Frohn, Walter, Dr.Ing., 81545 München (DE)
(74) Vertreter: Albrecht, Thomas, Dr.

(56) Entgegenhaltungen:
- EP-A- 0 382 146
- DE-U- 9 112 190

## Beschreibung

Die Erfindung betrifft ein Ent- und Begasungsventil im Verschluß für Behälter insbesondere für gefährliche Flüssigkeiten in dessen nach dem Behälterinnenraum offener Ventilhülse ein geschlossen-poriger Schaumstoff-Stopfen mit Vorspannung eingedrückt ist.

Bei der Befüllung von Transportbehältern wie Flaschen, Kanistern, Fässern oder größeren Behältern mit gasenden Flüssigkeiten, insbesondere anorganischen und organischen Peroxiden, müssen diese mit einer vorzugsweise im Verschluß der Behälter sitzenden DruckentlastungsEinrichtung in Form eines Entgasungsventiles versehen sein, um ein Aufblähen und Bersten der Behälter zu vermeiden.

Derartige Entgasungsventile in Behälterverschlüssen wie Schraubkappen oder Spuntstopfen sind an sich bekannt. Viele dieser Systeme vermögen jedoch nicht, nachfolgende 2 Hauptbedingungen für einen sicheren Transport und Lagerung gleichzeitig zu erfüllen.

Vor allem bei dünnwandigen Behältern aus Kunststoff muß die Entgasungswirkung bereits bei sehr geringen Drücken unter 0,01 MPa (0,1 bar) einsetzen, um ein übermäßiges Aufblähen der Behälter zu vermeiden. Bei den bekannten Entgasungsventil-Systemen mittels Silikonpilz oder Kugelventil beginnt die Entgasungswirkung konstruktionsbedingt erst oberhalb 0,01 MPa (0,1 bar).

### (Einfügung Seite 2A)

Weiteres Kriterium ist die absolute Flüssigkeitsdichtigkeit des Entgasungsventil-Systems auch bei gefüllten und auf den Kopf gestellten Behältern über einen Zeitraum von mindestens 5 Minuten, welches auch von vielen Entgasungs-Systemen bisher nicht gewährleistet wird.

Aufgabe der Erfindung ist die Erzielung einer vollständigen Flüssigkeits-Dichtigkeit eines solchen Entgasungsventils, selbst bei Überkopfstehen eines gefüllten Behälters sowie bei Schwallbelastungen unter Aufrechterhaltung der Durchgängigkeit für von der Transportflüssigkeit abgespaltenem Gas bereits bei sehr geringem Überdruck gegenüber der Atmosphäre von 0,002 bis 0,004 MPa (0,02 bis 0,04 bar).

Ferner sind Entgasungsventile in Behälterverschlüssen wie die vom Dokument DE 91 12 190 U an sich bekannt. Sie bestehen aus einem feinporigen Stopfen, welcher das unter Überdruck stehende Gas durchlässt, und einer Schwallschutzkappe.

Die Lösung der Aufgabe ergibt sich aus den Ansprüchen.

Ein Ausführungsbeispiel der Erfindung wird im folgenden anhand der Zeichnungen näher erläutert.

Diese zeigen in
- Figur 1: einen Axialschnitt durch ein erfindungsgemäßes Entgasungsventil mit in die Innenseite der Ventilhülse eingedrücktem Schaumstoff-Stopfen
- Figur 2: einen Axialschnitt durch ein erfindungsgemäßes Entgasungsventil mit in die Ventilhülse eingedrücktem Schaumstoff-Stopfen und darunterliegendem Schwallschutzkäppchen mit Schlitz
- Figur 3: eine Draufsicht auf die Unterseite des gleichen Ventils wie zu Figur 2.
- Figur 4: einen Axialschnitt durch ein erfindungsgemäßes Entgasungsventil mit in die Ventilhülse eingedrücktem Schaumstoff-Stopfen und darunter in die Ventilhülse eingedrücktem, den Schaumstoff-Stopfen stützenden, geschlitztem Eindrückkäppchen.

Bei Ausführungsbeispiel 1 (Figur 1) weist der Verschluß-Oberboden (1) des Verschlusses eine Öffnung (2) als Gasaustrittsöffnung auf, die in den Innenraum einer unten offenen Ventilhülse (3) führt. In dieser Ventilhülse ist mit Vorspannung ein zylindrischer geschlossenporiger Schaumstoff-Stopfen (4) eingepreßt.

Ein umlaufender Wulst an der Innenseite der Ventilhülse (5) verhindert zusätzlich ein Herausfallen dieses Schaumstoff-Stopfens.

Bereits bei sehr geringem Überdruck im Behälter ab 0,002 MPa bis 0,004 MPa (0,02 bis 0,04 bar) tritt das entstehende Gas zwischen der Innenwandung der Ventilhülse (3) und den aufgeschnittenen Zellen am Rand des an der Innenseite der Ventilhülse anliegenden Schaumkörpers (4) hindurch. Hierbei kann je nach Größe der Poren oder Zellen oder der Länge des Schaumstopfens (4) oder dessen Durchmesser und Verdichtung der Gasdurchlaß in einem sehr weiten Bereich reproduzierbar eingestellt werden.

Wird der gefüllte Transportbehälter in eine Schräglage gebracht oder über Kopf gestellt, so bildet die Labyrinthwirkung zwischen aufgeschnittenen Zellen oder Poren und Innsenseite der Ventilhülse eine wirksame Verlangsamung des Flüssigkeitsdurchtritts (Permeation). Die Wirksamkeit des Labyrinths ist dabei abhängig von der Vorspannung und Qualität des Schaumstoffstopfens.

Vorerwähntes Ventil hat gegenüber den meisten marktüblichen Systemen ferner den Vorteil, daß Gas nicht nur aus dem Behälter ins Freie entweichen, sondern ebenfalls Luft durch das Ventil in den Behälterinnenraum eindringen kann. Diese Tatsache bewirkt, daß auch bei Transporten des gefüllten Behälters bei stark unterschiedlichen Druckverhältnissen, z.B. über hohe Berge, im Flugzeug oder bei Permeation von Lösemitteln durch die Behälterwandung, nie ein Unterdruck im Behälter entstehen kann, der Einbeulungen der Behälterwände und damit eine Verminderung der Stapelstauchdruckfestigkeit des Behälters hervorrufen könnte.

Das Ausführungsbeispiel 2 (Figur 2 und 3) ist hinsichtlich der Funktionsweise mit dem Ausführungsbeispiel 1 nahezu identisch. Es wird hier nur aus Gründen einer zusätzlichen Sicherung zur Verhinderung des Austrittes von Flüssigkeitstropfen nach extremen Flüssigkeits-Schlägen, die z.B. beim Sturz eines Behälters auf den Verschluß entstehen, über die Außenseite der Ventilhülse (3) ein becherförmiges Käppchen (6), vorzugsweise aus PE, welches an seinem Boden einen Schlitz (11) aufweist, gesteckt. Dieses Käppchen (6) verfügt vorzugsweise an seiner Innenwandung oberhalb des Innenwulstes (7) umlaufende Dichtlippen (9), die gegenüber der Außenwand der Ventilhülse (3) abdichten. Aufgabe dieses Käppchens (6) ist es, zum einen bei extremen Flüssigkeits-Schlägen die kinetische Energie des Füllgutes, die ohne Käppchen direkt auf den Schaumstoff-Stopfen (4) einwirken würde, zu vermindern. Zum anderen hat es die Aufgabe, dem Schaumstoff-Stopfen (4) eine gleichmäßige Vorspannung zu verleihen und damit den sogenannten Memory-Effekt zu unterstützen. Der Schaumstoff-Stopfen (4) bleibt somit über einen langen Zeitraum formstabil und funktionstüchtig.

Das Ausführungsbeispiel 3 (Fig. 4 ) ist in seiner Funktionsweise nahezu identisch mit dem Ausführungsbeispiel 2. Es wird hier lediglich ein mit einem Schlitz (13) versehenes, im Boden zum Schaumstoff-Stopfen (4) hin gewölbtes Eindrückkäppchen (12) hinter den Schaumstoff-Stopfen in die Ventilhülse (3) mit Vorspannung eingepresst, bis sein Bund (14) an der Unterkante der Ventilhülse (3) anliegt. Der gewölbte Boden dieses Eindrückkäppchens (12) liegt mit Vorspannung am Schaumstoff-Stopfen (4) an, um über einen langen Zeitraum Formstabilität desselben zu gewährleisten.

### Bezugszeichenverzeichnis

- 1.: Verschlüßoberboden
- 2.: Öffnung im Verschlussoberboden
- 3.: Ventilhülse
- 4.: geschlossenporiger Schaumstoff-Stopfen
- 5.: umlaufender Wulst
- 6.: Käppchen
- 7.: innenwulst im Käppchen
- 8.: umlaufende Ausnehmung
- 9.: Dichtlippen
- 10.: Käppchenboden
- 11.: Schlitz im Käppchenboden
- 12.: Eindrückkäppchen
- 13.: Schlitz im Boden des Eindrückkäppchens
- 14.: Bund des Eindrückkäppchens

## Patentansprüche

1. Ent- und Begasungsventil im Verschluß der Füllund Entleerungsöffnung eines Behälters für insbesondere gefährliche Flüssigkeiten, dessen Verschluß-Oberboden (1) ein Öffnung (2) und vor dieser auf der Innenseite des Verschluß-Oberbodens (1) eine Ventilhülse (3) aufweist,
**dadurch gekennzeichnet, daß** in die Ventilhülse (3) ein geschlossen-poriger Schaumstoff-Stopfen (4) aus Kunststoff, vorzugsweise strahlen-vernetztem, halbharter Partikel-Schaumstoff aus Polyethylen oder aus Ethylen-Co-Polymer, mit Vorspannung eingepreßt ist, so daß durch das Anliegen der angeschnittenen Zellen des Schaumstoff-Stopfens an der Innenseite der Ventilhülse (3) ein Labyrinth entsteht.

2. Entgasungsventil nach Anspruch (1)
**dadurch gekennzeichnet, daß** der Schaumstoff-Stopfen (4) durch eine umlaufende Wulst (5) an der Innenseite der Ventilhülse (3) gegen Herausrutschen gesichert ist.

3. Entgasungsventil nach Anspruch (1) und (2)
**dadurch gekennzeichnet, daß** über die Ventilhülse (3) ein becherförmiges Käppchen (6) mit Schlitz (11) in dessen Boden (10) gepreßt ist, welches mittels Dichtlippen (9) an der Außenseite der Ventilhülse (3) gegen Flüssigkeitsdurchtritt abdichtet.

4. Entgasungsventil nach Anspruch (1), (2) und (3)
**dadurch gekennzeichnet, daß** der Boden (10) des becherförmigen Käppchens (6) flächig an der Oberseite des Schaumstoff-Stopfens (4) anliegt und diesen gegen Verformung sichert.

5. Entgasungsventil nach Anspruch (1) und (2) **dadurch gekennzeichnet, daß** ein Eindrückkäppchen (12) mit zum Schaumstoff-Stopfen(4) hin gewölbtem Boden hinter dem Schaumstoff-Stopfen (4) in die Ventilhülse (3) eingepresst ist und mit Vorspannung an der Oberseite des Schaumstoff-Stopfens (4) anliegt und diesen gegen Verformung sichert.

## Claims

1. Gas release and gas entry valve in the closure of the filling and emptying opening of a container particularly for hazardous liquids, the ceiling (1) of which closure has an opening (2) and, upstream of the latter on the inside of the ceiling (1) of the closure, a valve sleeve (3),
**characterised in that** a closed-pored foam plug (4) made of plastics material, preferably electron-beam-crosslinked semi-rigid particulate foam made of polyethylene or of ethylene copolymer, is pressed into the valve sleeve (3) in such a way as to be under stress, so that a labyrinth is produced by the fact of the cells which are cut into in the foam plug bearing against the inside of the valve sleeve (3).

2. Gas release valve according to claim (1),
**characterised in that** the foam plug (4) is secured against slipping out by a circumferential bead (5) on the inside of the valve sleeve (3).

3. Gas release valve according to claims (1) and (2),
**characterised in that** a cup-shaped cap (6) having a slot (11) in its floor (10) is pressed over the valve sleeve (3) and provides a seal against the passage of liquid at the outside of the valve sleeve (3) by means of sealing lips (9).

4. Gas release valve according to claims, (1), (2) and (3),
**characterised in that** the floor (10) of the cup-shaped cap (6) rests against the top face of the foam plug (4) over an area and safeguards the foam plug (4) against deformation.

5. Gas release valve according to claims (1) and (2), **characterised in that** a press-in cap (12) having a floor domed towards the foam plug (4) is pressed into the valve sleeve (3) behind the foam plug (4) and rests against the top face of the foam plug (4) under stress and safeguards the plug (4) against deformation.

## Revendications

1. Soupape ou valve de purge et de ventilation dans le système de fermeture de l'ouverture de remplissage et de vidage d'un récipient ou réservoir destiné notamment à des liquides dangereux, dont le fond supérieur de fermeture (1) présente une ouverture (2), et devant celle-ci, sur le côté intérieur du fond supérieur de fermeture (1), une douille de soupape (3), **caractérisée en ce que** dans la douille de soupape (3) est pressé sous précontrainte un bouchon de mousse (4) en matière plastique, de préférence une mousse semi-dure à particules, réticulée par irradiation, en polyéthylène ou en un copolymère d'éthylène, de façon telle que l'appui des cellules coupées du bouchon de mousse, contre le côté intérieur de la douille de soupape (3), forme un labyrinthe.

2. Soupape de purge selon la revendication 1, **caractérisée en ce que** le bouchon de mousse (4) est bloqué à l'encontre de sa sortie par glissement, par un bourrelet périphérique (5) sur le côté intérieur de la douille de soupape (3).

3. Soupape de purge selon les revendications 1 et 2, **caractérisée en ce que** par-dessus la douille de soupape (3) est pressée un capuchon (6) en forme de coupelle avec une fente (11) dans son fond (10), qui, au moyen de lèvres d'étanchéité (9) sur le côté extérieur de la douille de soupape (3), assure l'étanchéité à l'encontre du passage de liquide.

4. Soupape de purge selon les revendications 1, 2, et 3, **caractérisée en ce que** le fond (10) du capuchon (6) en forme de coupelle s'appuie en surface sur le côté supérieur du bouchon de mousse (4) et protège celui-ci à l'encontre d'une déformation.

5. Soupape de purge selon les revendications 1 et 2, **caractérisée en ce qu'**un capuchon d'enfoncement (12) avec un fond bombé en direction du bouchon de mousse (4), est pressé dans la douille de soupape (3) derrière le bouchon de mousse (4), et s'appuie sous précontrainte sur le côté supérieur du bouchon de mousse (4) en protégeant celui-ci à l'encontre d'une déformation.
